# EUROPÄISCHE PATENTSCHRIFT

(11) **EP 2 239 067 B1**
(45) Veröffentlichungstag und Bekanntmachung des Hinweises auf die Patenterteilung: **27.04.2011**
(21) Anmeldenummer: 10001364.8
(22) Anmeldetag: 10.02.2010
(51) Int. Cl.: B21F 3/027, B21F 35/02

(54) **Federherstellungsmaschine**
Spring production machine
Machine de fabrication de ressorts

(30) Priorität: 07.04.2009 DE 102009016768
(43) Veröffentlichungstag der Anmeldung: 13.10.2010
(73) Patentinhaber: WAFIOS Aktiengesellschaft, 72764 Reutlingen (DE)
(72) Erfinder: Maier, Walter, 72116 Mössingen (DE); Sigg, Andreas, 72829 Engstingen (DE); Jetter, Stefan, 72141 Walddorfhäslach (DE)
(74) Vertreter: Geyer, Fehners & Partner

(56) Entgegenhaltungen:
- US-A- 1 882 243
- US-A- 4 873 854
- US-A1- 2008 264 132

## Beschreibung

Die Erfindung bezieht sich auf eine Federherstellungsmaschine mit einem Maschinengestell, auf dem ein Drahteinzug und eine Drahtführung zur Zuführung eines Drahtes in einer Zuführrichtung, ferner ein der Drahtführung nachgeschalteter, senkrecht zum zugeführten Draht sowohl in Höhenrichtung, als auch in Richtung senkrecht zum Maschinengestell verfahrbarer Dom und nach diesem ein parallel zur Drahtzuführrichtung sowie in zwei zueinander und jeweils zur Drahtzuführrichtung senkrechten Richtungen verfahrbares Umformwerkzeug angebracht sind.

Zur Herstellung von Druckfedern sind unterschiedliche Arten von entsprechenden Maschinen bekannt. Dabei unterscheidet man im wesentlichen zwischen Federherstellungsmaschinen mit 1-Finger-System, d. h. ein bewegbarer Windefinger formt den Draht zu einer Feder, und Maschinen mit 2-Finger-System (zwei bewegbare Windefinger formen den Draht zu einer Feder).

Unter diesen bekannten Maschinen sind die mit dem 1-Finger-System besonders flexibel einsetzbar und können ein großes Spektrum an Federformen abdecken. Allerdings ist die Genauigkeit der von solchen Maschinen hergestellten Federn wie auch die Stückleistung der Maschinen selbst gegenüber den 2-Finger-System-Maschinen meist schlechter.

Die Maschinen mit 2-Finger-System eignen sich wiederum nur für die Herstellung reiner Schraubenfedern ohne abgewinkelte Schenkel, da der Draht nach einmaligem Anfahren stets in den Drahtführungsrillen der Windefinger positioniert bleibt. Mit dem 2-Finger-System können größere Stückzahlen und genauere Federgeometrien als mit dem 1-Finger-System hergestellt werden.

Aus der US 20080264132 A ist eine Federherstellungsmaschine bekannt, die sowohl für das Arbeiten im 1-Finger-System wie auch für das im 2-Finger-System einsetzbar ist und entsprechend umgerüstet werden kann. Die beiden Antriebe des 2-Finger-Systems, die bei dieser Maschine vorhanden sind, können auch zur Betätigung des 1-Finger-Systems eingesetzt werden. Bei dieser bekannten Maschine wird der Dorn als üblicher Schneiddom eingesetzt. Wenn die Maschine im 1-Finger-System arbeitet, ist das Umformwerkzeug nicht senkrecht zur Maschinenwand bewegbar. Damit ist ein Biegen von Federn nach vorne nicht durchführbar.

Die aus der US 4 873 854 bekannte Federherstellungsmaschine arbeitet auf dem Prinzip des 1-Finger-Systems, wobei das Umformwerkzeug in zwei Richtungen verfahrbar ist. Dabei sind Schnitt, Steigungselement und Biegeelement senkrecht zur Bewegungsrichtung des Umformwerkzeuges verfahrbar, eine Biegung nach vom ist allerdings nicht möglich.

Eine weitere nach dem 1-Finger-System arbeitende Federherstellungsmaschine, bei der das Windewerkzeug sogar in drei zueinander senkrechten Richtungen verfahrbar ist, wird in der US 5 706 687 A beschrieben. Bei dieser bekannten Maschine wird ein getrenntes Werkzeug zum Biegen eingesetzt, was jedoch zu dem Nachteil führt, daß dieses separate Werkzeug zum Biegen nach vorne von oben abgesenkt werden muß.

Es ist noch eine Vielzahl von Federherstellungsmaschinen, die im 1-Finger-System arbeiten, bekannt, bei denen das Umformwerkzeug in unterschiedlicher Weise betätigt und bewegt wird (JP 11285758 A, JP 2002059233 A, JP 2004209527 A, US 7107806 B2), die jedoch alle den Nachteil aufweisen, daß mit Ihnen Biegungen nach vom nicht hergestellt werden können.

Die US 1 882 243 A beschreibt eine Vorrichtung zum Formen und Biegen von Werkstücken aus flexiblem Material. Dabei wird mit einem Drehdorn gearbeitet, der einen Drahtführungskanal aufweist, der im Dom in einem Abstand von dessen einer Seitenwand ausgebildet und durch den das zugeführte längliche Werkstück hindurchgeführt ist, wobei es über eine Öffnung des Domes in den Drahtführungskanal einführbar ist. Bei dieser bekannten Vorrichtung ist der Dom jedoch sehr massiv ausgeführt und gestattet nur eine Biegung des Werkstücks um ihn selbst herum.

Ausgehend hiervon liegt der Erfindung die Aufgabe zugrunde, eine Federwindemaschine, die normalerweise im 2-Finger-System nur zur Herstellung reiner Schraubenfedern (Druckfedern) geeignet ist, so zu verbessern, daß sie auch zur Herstellung einfacher Schenkelfedern im 1-Finger-System eingesetzt werden kann.

Erfindungsgemäß wird dies bei einer Federherstellungsmaschine der eingangs genannten Art dadurch erreicht, daß der Dorn einen Drahtführungskanal aufweist, der im Dom in einem Abstand von dessen dem Maschinengestell abgewandter äußeren Seitenwand ausgebildet ist, durch den der zugeführte Draht durch den Dorn zum Umformwerkzeug geführt wird, und daß der Dom ferner eine Öffnung zum Einführen des Drahtes in den Drahtführungskanal umfaßt.

Dadurch, daß bei der Erfindung der Dorn in einer zur Drahtvorschubrichtung senkrechten Ebene sowohl in Richtung oben-unten, wie auch in Richtung vorne-hinten verfahrbar ist, und durch den Einsatz eines in zwei zueinander und jeweils zur Drahtzuführrichtung senkrechten Richtungen verfahrbaren Umformwerkzeugs *("3D-Windefinger")* wird neben dem Winden auch das Biegen des Drahtes in jede beliebige Richtung (oben-unten, vorne-hinten) durchführbar. Damit wird die Herstellung von Schenkelfedern mit nahezu beliebigen Schenkelstellungen und Schenkelformen möglich. Auch die Herstellung von nach vorne abgebogenen Schenkeln kann ohne den Einsatz zusätzlicher Werkzeugeinheiten oder Werkzeugschiebem erfolgen. Gleichzeitig bleibt die Möglichkeit zur Herstellung hochpräziser Federn mit großer Stückleistung im 2-Finger-Windeverfahren erhalten.

Durch die Erfindung kann eine konventionelle Federwindemaschine, die nach dem 2-Finger-System arbeitet, unkompliziert auf das 1-Finger-System umgerüstet werden. Dabei läßt sich durch den Austausch der Umformeinheit, der Domeinheit und ggf. der Schneidmesser sowie der Drahtführung das auf der Maschine herstellbare Produktspektrum insgesamt ganz erheblich vergrößern. Der durch die Erfindung erreichte wirtschaftliche Nutzen ist besonders bemerkenswert.

Bei der erfindungsgemäßen Federherstellungsmaschine wird ganz besonders bevorzugt der Drahtführungskanal in Form einer Führungsnut ausgebildet, die, erneut bevorzugt, eine Nuttiefe hat, die mindestens dem Durchmesser des zugeführten Drahtes entspricht, so daß dieser beim Durchlauf durch die Führungsnut nicht aus ihr herausragt. Dies bietet die Möglichkeit, den Drahtzuführungskanal auch mit einem geschlossenen Querschnitt auszuführen, der zur Ausbildung der Öffnung zum Einführen des Drahtes in geeigneter Weise geöffnet werden kann.

Ist der Drahtführungskanal in Form einer Führungsnut mit einem nicht geschlossenem, sondern einseitig geöffnetem Querschnitt, ausgebildet, ist es von besonderem Vorteil, wenn die Führungsnut an ihrem vom Maschinengestell abgewandten Seitenschenkel über eine von dessen Ende aus senkrecht zur Längsmittelebene des Drahtführungskanals und parallel zur Drahtzuführrichtung verlaufende ebene Begrenzungswand mit der äußeren Seitenwand des Domes verbunden ist, wobei vorzugsweise diese ebene Begrenzungswand, senkrecht zur Drahtzuführrichtung, eine Breite aufweist, die größer als der Drahtdurchmesser ist.

Eine weitere vorteilhafte Ausgestaltung der Erfindung besteht auch darin, daß die Öffnung zum Einführen des Drahtes in den Drahtführungskanal direkt neben der Begrenzungswand verläuft und sich über die gesamte Länge des Dornes in Drahtzuführrichtung hinweg erstreckt. Bevorzugt weist dabei diese Öffnung senkrecht zur ebenen Begrenzungswand eine Öffnungsweite auf, die dem Drahtdurchmesser entspricht oder geringfügig größer als dieser ist, so daß von der Außenseite her ein leichtes Durchführen des Drahtes durch die Öffnung und dessen Einführen in den Drahtführungskanal unschwer möglich ist.

Vorteilhafterweise wird bei der erfindungsgemäßen Federherstellungsmaschine für den Fall, daß der Drahtführungskanal als Führungsnut ausgebildet ist, deren Ausgestaltung so vorgenommen, daß die Längsmittelebene der Führungsnut senkrecht zur ebenen Begrenzungswand verläuft.

In einer anderen, vorteilhaften Ausgestaltung der erfindungsgemäßen Fedefierstellungsmaschine ist der Dom zweiteilig aufgebaut und umfaßt einen oberen sowie einen unteren Domabschnitt. Bevorzugt sind dabei beide Domabschnitte zur Schaffung der Öffnung zum Einführen des Drahtes in den Drahtführungskanal aus einer geschlossenen Stellung, in welcher der in einem der beiden Domabschnitte ausgebildete und zur Trennfläche zwischen beiden Domabschnitten hin offene Drahtführungskanal vom anderen Domabschnitt vollständig überdeckt und verschlossen ist, in eine geöffnete Stellung verbringbar, in welcher der Drahtführungskanal geöffnet ist und die Öffnung zum Einführen des Drahtes in ihn zwischen beiden Domabschnitten ausgebildet wird. Bei dieser erfindungsgemäßen zweiteiligen Ausgestaltung des Domes in zwei Domabschnitte ist die Möglichkeit geschaffen, die Öffnung zum Einlegen des Drahtes in den Drahtführungskanal nur dann auszubilden, wenn der Draht aus dem Drahtführungskanal heraus oder in diesen eingeführt werden soll, ansonsten aber durch Aufeinanderlegen beider Domabschnitte für die Drahtführung einen geschlossenen Kanalquerschnitt zu haben, was der offenen Ausgestaltung des Drahtführungskanals im Rahmen einer einseitig stets offenen Führungsnut vielfach vorzuziehen ist.

Bei dieser zweiteiligen Ausgestaltung des Domes besteht eine bevorzugte Ausgestaltung auch darin, die beiden Domabschnitte um eine gemeinsame Gelenkstelle zueinander verschwenkbar und dabei scherenförmig aufklappbar auszubilden, so daß zur Schaffung der Öffnung zum Einführen (oder Herausführen des Drahtes) die beiden Domabschnitte aufgeklappt werden können und damit der gewünschte Zugang zum Drahtführungskanal geschaffen ist. Nach erfolgtem Einlegen oder Herausführen des Drahtes werden jedoch die beiden Domabschhitte wieder verschlossen und damit wieder ein geschlossener Drahtführungskanal erreicht.

Eine andere bevorzugte Ausgestaltung bei der zweiteiligen Ausbildung des Domes besteht aber auch darin, daß beide Domabschnitte zur Einnahme der geöffneten Stellung unter Beibehaltung ihrer Ausrichtung, somit parallel zueinander ausgerichtet, auseinander bewegbar sind.

Vorteilhaft ist bei der zweiteiligen Ausbildung des Domes ferner auch noch, wenn der Domabschnitt, in dem der Drahtführungskanal in Form einer Führungsnut ausgebildet ist, in der geschlossenen Stellung des Domes an dessen Außenseite von einer vom anderen Domabschnitt vorragenden Nase überdeckt wird, die in der geschlossenen Stellung gegen die äußere Begrenzungsfläche des den Drahtführungskanal Enthaltenden Dornabschnittes, letzteren überdeckend, flächig anliegt. Dadurch wird eine erhöhte Steifigkeit beim Biegen nach vorne geschaffen.

Eine weitere bevorzugte Ausgestaltung der erfindungsgemäßen Federherstellungsmaschine besteht auch darin, daß am Dom zusätzlich eine kreisbogenförmige Biegefläche zur Biegeanlage des zugeführten Drahtes ausgebildet ist, deren Krümmungsachse senkrecht zur Zuführrichtung des Drahtes liegt, wobei, bevorzugt, die Biegefläche in einer Richtung senkrecht zur Längsmittelebene des Drahtführungskanals versetzt am Dom angebracht ist. Dabei wird vorteilhafterweise die Krümmungsachse der Biegefläche so gelegt, daß sie entweder senkrecht oder parallel zur Längsmittelebene des Drahtführungskanals liegt.

Eine ganz besonders bevorzugte Ausbildung der Erfindung besteht auch darin, daß bei zweiteiliger Ausbildung des Dornes, wenn beide Teile aus einer geschlossenen in eine geöffnete Stellung (und umgekehrt) verbringbar sind, die Tiefe der Führungsnut etwas kleiner als der Durchmesser des Drahtes gewählt wird und zudem der die beiden Domabschnitte umfassende Dom auch noch in Zuführrichtung des Drahtes (und in Gegenrichtung) verfahrbar ist. Damit läßt sich der Dom gleichzeitig auch noch als Greifer für den Draht verwenden, der in der geschlossenen Stellung beider Domabschnitte zwischen diesen verklemmt festgehalten ist.

Die Erfindung wird nachfolgend anhand der Zeichnungen im Prinzip beispielshalber noch näher erläutert. Es zeigen:
Fig.1 eine perspektivische Ansicht (von schräg vorne) auf eine erfindungsgemäße Federherstellungsmaschine (Federwindemaschine), eingerichtet auf das 1-Finger-System;
Fig. 2 einen vergrößerten (perspektivischen) Ausschnitt des Umformbereiches der Federherstellungsmaschine gemäß Fig. 1;
Fig.3 eine perspektivische, schematische Darstellung der an der Umformung bei der Maschine gemäß Fig. 1 beteiligten konstruktiven Elemente (dargestellt mit Zwischenräumen zwischen den einzelnen Elementen);
Fig. 4 bis 8 Prinzipdarstellungen verschiedener Ausführungsformen des Domes in unterschiedlichen Ansichten;
Fig.9 eine stark vergrößerte perspektivische Darstellung (nur) der an der Umformung beteiligten Elemente (entsprechend Fig. 3) bei Beginn der Herstellung einer Schenkelfeder, in Drahtzustellrichtung gesehen, von außen und schräg vorne:
Fig. 10 die Darstellung aus Fig. 9, aber, in Drahtzuführrichtung gesehen, von außen und schräg hinten, sowie
Fig.11A bis 11K die an der Umformung beteiligten Elemente entsprechend den Fig. 9 und 10 zur Darstellung des Ablaufs bei der Herstellung einer Schenkelfeder, wobei jedes Stadium in zwei Perspektivansichten entsprechend den Ansichten aus den Fig. 9 und 10 dargestellt ist.

Fig. 1 zeigt in einer perspektivischen Vorderansicht eine Federherstellungsmaschine 1, die mit dem 1-Finger-System arbeitet. Sie besteht im wesentlichen aus einem (nur ganz prinzipiell dargestellten) Maschinengestell 2, an dessen Vorderseite (ebenfalls nur ganz im Prinzip dargestellt) eine Richteinheit 3, ein Drahteinzug 4, eine Drahtführung 5, eine Domeinheit 6, eine Umformeinheit 7, eine Steigungseinrichtung 8 sowie eine Schneideinheit 9 angeordnet sind.

Da der Aufbau und die Funktionsweise der Richteinheit 3 sowie des Drahteinzuges 4 an sich bekannt sind, soll hierauf nur noch ganz kurz eingegangen werden:

Ein Draht 10 (vgl. Fig. 9 und 10) wird vom Drahteinzug 4 über ein oder mehrere Paare drehbar angetriebener Einzugswalzen 11 von einem nicht dargestellten Drahtvorrat abgezogen, in der Richteinheit 3 durch mehrere Richtrollen geradegerichtet und durch die den Einzugswalzen 11 nachgeschaltete Drahtführung 5 der Umformeinheit 7 in Drahtzuführrichtung s zugeführt.

Gleichermaßen ist auch die Steigungseinrichtung 8 an sich bekannt; sie ermöglicht es, durch eine Bewegung nach außen hin (senkrecht zur Drahtachse und senkrecht vom Maschinengestell 2 weg nach vorne) eine entsprechend gewünschte Steigung zwischen den einzelnen Windungen der Feder zu erzeugen. Die Wirkungsweise und der Einsatz solcher Steigungseinrichtungen ist dem Fachmann bekannt, so daß nicht noch weiter hierauf eingegangen werden muß.

Am Maschinengestell 2 sind weiterhin zwei Horizontalschlitten 12, nämlich ein oberer und ein unterer Horizontalschlitten, angebracht, die unabhängig voneinander parallel zur Drahtzuführungsrichtung ***s*** in Richtung ***t*_{*u*,} *t₀*** verfahren werden können.

Auf den Horizontalschlitten 12 sind zwei Umformschieber 13 (je einer auf jedem Horizontalschlitten 12) schräg vorgesehen, wie dies aus Fig. 1 ersichtlich ist, und jeweils über einen Kurventrieb 14, unabhängig voneinander, auf ihrer schrägen Bahn in Richtung ***u*** bzw. ***v*** verfahrbar. Dabei sind für die Bewegung der Umformeinheit 7 beliebige Varianten denkbar, die eine freie Bewegung des Umformwerkzeuges 15 (bzw. der Umformwerkzeuge 15, sofern auf 2-Finger-Windesystem umgestellt) in der Umformebene ermöglichten. Ebenso besteht auch die Möglichkeit, eine Kopplung der beiden Horizontalschlitten 12, falls gewünscht, vorzunehmen.

Im 2-Finger-System ist jeder Umformschieber 13 an seinem vorderen Ende mit einem Umformwerkzeug 15 ausgerüstet, während bei der in Fig. 1 dargestellten, auf 1-Finger-System umgestellten Federherstellungsmaschine 1 nur am unteren Umformschieber 13 ein Umformwerkzeug 15 über eine Adapterplatte 22 angebracht ist. Bei dem Umformwerkzeug handelt es sich hier um einen 3D-Windefinger 23 (auch *"Schenkelfedereinrichtung"* genannt), der hier als Umformeinheit 7 dient. Der 3D-Windefinger 23 weist an seiner der Domeinheit 6 zugewandten Stirnseite eine Führungsrille 28 zur Aufnahme, Führung und Umlenkung des Drahtes 10 auf (vgl. Fig. 9 und 10).

Der bei 1-Finger-Umstellung nicht benötigte (obere) Umformschieber 13 des 2-Finger-Systems wird bei der Umstellung auf das 1-Finger-System abmontiert oder in eine weggefahrene Stellung verbracht, in der er verbleibt.

Der Umformdorn 16 ist in einem Domkasten 17 befestigt (vgl. die vergrößerte Detaildarstellung des Umformbereiches in Fig. 2), welcher seinerseits verschiebbar in einen Domschlitten 18 eingesetzt ist. Der Domschlitten 18 ist vertikal (senkrecht zum Draht 10) in ***w***-Richtung verfahrbar, so daß der Umformdom 16 stets direkt am bereits gewundenen Draht positioniert werden kann. Der Domkasten 17 seinerseits ist in ***x***-Richtung nach vom und hinten (ebenfalls senkrecht zum Draht 10) verfahrbar, wobei beide Verfahrrichtungen in Fig. 2 durch Pfeile angegeben sind.

Am Domschlitten 18 sind zwei über jeweils eine Kurbelwelle 19 betätigte Schnittschieber 20 angebracht, an welchen jeweils ein Messer 21 zum Abtrennen einer erzeugten Feder (falls im 2-Finger-System gearbeitet wird) vorgesehen ist. Bei der auf 1-Finger-System umgestellten Federherstellungsmaschine gemäß Fig. 1 ist nur am oberen Schnittschieber 20 ein Messer 21 eingesetzt, das so ausgeführt ist, daß es den Draht direkt am Auslaß 25 der Drahtführung 5 abtrennt (vgl. Darstellung gemäß Fig. 3). Zur Unterstützung des Drahtauslasses 25 ist am unteren Schnittschieber 20 ein an die Drahtführung 5 von unten anlegbares Gegenmesser 30 vorgesehen. Alternativ kann der Draht 10 auch durch die Bewegung der Domeinheit 6 in ***w-***oder ***x***-Richtung zwischen Umformdorn 26 und Drahtführung 5 abgetrennt werden, wozu spezielle Kantengestaltungen am Umformdom 26 und am Drahtauslaß 25 vorgesehen werden (in den Figuren nicht dargestellt).

Der 3D-Windefinger 23 ist im wesentlichen parallel zur Drahtzuführrichtung ***s*** ausgerichtet und kann über die Bewegungen der beiden Horizontalschlitten 12 in Bewegungsrichtung ***t*ₒ,*t*ᵤ** bzw. über die Bewegung des Umformschiebers 13 in Richtung ***v*** in der Windeebene bewegt werden. Über einen zusätzlichen Antrieb 24 (Fig. 1) ist auch noch eine zusätzliche Bewegung des 3D-Windefingers 23 senkrecht zur Windeebene in Richtung ***y*** (Verschwenkung) möglich. Damit kann das Umformwerkzeug 15 des 3D-Windefingers 23 beliebig zum Drahtauslaß 25 der Drahtführung 5 positioniert bzw. um einen daraus vorstehenden Draht 10 herum bewegt werden und an diesen dann von oben, unten, hinten oder vorne angreifen (vgl. auch Fig. 3).

Wie aus der Darstellung der Fig. 3 erkennbar, die in prinzipieller Weise alle an der Umformung beteiligten konstruktiven Elemente in voneinander entfernter Lage darstellt, ist der Umformdom 16 zweiteilig ausgebildet:

Er umfaßt einen oberen Domabschnitt 16a und einen unteren Domabschnitt 16b, die längs einer Ebene, welche senkrecht zum Maschinengestell 2 (in Richtung ***x***) sowie parallel zur Drahtzuführungsrichtung ***s*** verläuft, aufeinander liegen und aneinander (in geeigneter Weise) befestigt sind.

Wie Fig. 3 im einzelnen zeigt, worauf ausdrücklich verwiesen wird, ist im unteren Domabschnitt 16b eine nach oben offene Führungsnut 27 ausgebildet, die parallel zur Drahtzuführrichtung ***s*** verläuft und im Querschnitt dem Drahtdurchmesser ***d*** (vgl. Fig. 7 sowie 9) angepaßt ist.

Durch die Bewegungsmöglichkeiten entlang der Bewegungsachsen ***w*** und ***x*** des Umformdornes 16 kann dieser so zum Draht 10 (Fig. 9 und 10) positioniert werden, daß letzterer in der Führungsnut 27 oder an irgendeiner beliebigen anderen Stelle oder Kante des Umformdomes 16 liegt. Durch diese Positioniermöglichkeiten des Umformdornes 16 und durch die Freiheitsgrade ***t**, **v**, **y*** des 3D-Windefingers 23 kann der Draht 10 nun fast beliebig umgeformt werden.

Gemäß Fig. 3, ist die Führungsnut 27 auf ihrer vom Maschinengestell 2 abgewandten Seite von der dortigen Außenfläche 31 des unteren Domabschnittes 16b durch eine Nase 29 getrennt, die z. B. das Herstellen eines nach vom abgebogenen Schenkels einer Feder ermöglicht (vgl. auch die Darstellung der Fig. 9 und 10 oder der Fig. 11A bis 11K). Auf der Oberseite dieser Nase 29 ist, senkrecht zur Längsmittelebene ***M-M*** (vgl. Fig. 7) der Führungsnut 27 und parallel zur Drahtzuführrichtung ***s*** eine ebene Begrenzungswand 32 ausgebildet, welche die obere Begrenzungsfläche der Nase 29 ausmacht und das obere Ende des äußeren Seitenschenkels der Führungsnut 27 mit der Außenfläche 31 des unteren Domabschnittes 16b verbindet.

Die Breite ***B*** der oberen Begrenzungswand 32 ist, wie gut aus Fig. 6 (linke Darstellung) erkennbar, größer als der Durchmesser des Drahtes. Die Tiefe T der Führungsnut 27 ist etwas größer als der Durchmesser des Drahtes.

Wie Fig. 3 weiter zeigt, überragt die untere Fläche des oberen Domabschnittes 16a die Führungsnut 27 im unteren Domabschnitt 16b, indem sie über die obere Fläche des letzteren in Richtung nach vorne hin übersteht.

An seinem vorderen Ende ist der obere Domabschnitt 16a außerdem mit einem abgerundeten, insbesondere kreisbogenförmig gekrümmten Abschnitt 35 versehen, mit dem der zugeführte Draht 10 in einer entsprechenden Ebene gebogen werden kann.

Die hier eingesetzte kreisbogenförmige Biegefläche 35 könnte am Umformdom 16 aber auch in einer anderen Ausrichtung angebracht sein, etwa so, daß die Krümmungsachse ***A*** der Biegefläche 35 in der Längsmittelebene ***M-M*** (vgl. Fig. 7) der Führungsnut 27 oder parallel zu dieser versetzt liegt.

Bei der Ausführung der Umformdomes 16, wie sie in den Figuren gezeigt ist, liegt die Biegeachse ***A*** der Krümmungsfläche 35 senkrecht zur Drahtzuführungsrichtung ***s*** und senkrecht zum Maschinengestell 2 (also parallel zur Achse ***x***).

Bei der gezeigten Ausführungsform der Biegefläche 35 erstreckt sich diese, wie Fig. 3 zeigt, kreisförmig über etwa einen Viertelquadranten hinweg, läuft also fast über die gesamte Länge ***L*** des Umformdomes 16, in Drahtzuführrichtung ***s*** gesehen, und zwar ganz am vorderen Endabschnitt des oberen Domabschnittes 16a, wie dies auch in Fig. 6 gezeigt ist.

Es besteht jedoch durchaus auch die Möglichkeit zu einer anderen Ausrichtung und Anordnung, wie eine solche z. B. aus den Fig. 5 oder 8 hervorgeht, auf die weiter unten noch näher eingegangen wird.

Bei dem in Fig. 3 sowie in den Fig. 9 und 10 dargestellten Ausführungsbeispiel wird an dem nach außen (vorne) gerichteten Ende des Umformdornes 16 zwischen der Begrenzungsfläche 32 am unteren Domabschnitt 16b und der Biegefläche 35 am oberen Domabschnitt 16a eine von der Außenseite der Anordnung zugängliche Öffnung 46 geschaffen, deren Weite ***h*** (senkrecht zur Begrenzungswand) in Drahtzuführrichtung ***s*** laufend zunimmt (siehe Fig. 3).

Diese Öffnung 46, die sich über die gesamte Länge ***L*** des Umformdomes 16 (in Drahtzuführrichtung ***s*** gesehen) erstreckt, hat an ihrem engsten Querschnitt, der zu Beginn der Länge ***L*** direkt neben dem Auslaß 25 der Drahtführung 5 liegt, eine Weite ***h***, die so groß ist, daß der angeförderte Draht 10 unter Berücksichtigung seines Durchmessers ***d*** von außen in sie eingeführt und dann in die Führungsnut 27 eingebracht werden kann, wobei alle hierfür erforderlichen Relativbewegungen durch die Bewegung des Umformdomes 16 in die Richtungen ***w*** bzw. ***x*** des Domes 16 relativ zum Draht 10 ausgeführt werden können.

Die Fig. 4 bis 8 zeigen, in schematischer Ansicht von der Vorderseite des Umformdornes 16 her entgegen der Drahtzuführrichtung ***s*** gesehen, Darstellungen unterschiedlicher Ausführungsformen für den Umformdom 16. Dabei sind mit strichpunktierten Linien mögliche Positionen des Drahtes 10 zum Biegen und mit Pfeilen mögliche Biegerichtungen angedeutet.

In Fig. 4 ist eine einteilige Ausführung des Umformdornes 16 gezeigt, in den ein L-förmiger Kanal 33 eingelassen ist, der an der Außenseite des Umformdomes 16 in der Öffnung 46 mündet, durch die ein Draht eingeführt und in den hier nach oben gerichteten, die Führungsnut 27 ausbildenden Schenkel des Kanals 33 eingebracht werden kann. Strichpunktiert sind verschiedene Positionen eines in den Kanal 33 eingeführten Drahtes gezeigt, wobei für jede dieser verschiedenen Drahtpositionen durch kleine Pfeile die möglichen Biegerichtungen angedeutet sind.

Fig. 5 zeigt einen ähnlichen Umformdorn 16, der hier jedoch zweiteilig mit einem oberen Domabschnitt 16a und einem unteren Domabschnitt 16b ausgebildet ist. Die obere Darstellung zeigt eine Ansicht wie die in Fig. 1, die untere Darstellung zeigt eine Draufsicht auf den unteren Domabschnitt 16b von oben (bei entferntem oberen Domabschnitt 16a). Die beiden Domabschnitte 16a und 16b bilden gemeinsam wiederum einen L-förmigen Kanal 33, bei dem diesmal aber der die Führungsnut 27 ausbildende Schenkel des L-förmigen Kanals 33 nach unten läuft. Der Führungsnut 27 ist, in Einführrichtung des Drahtes gesehen, ein gerundeter Abschnitt 35' als eine Biegefläche vorgeschaltet, deren Biegeachse parallel zur Längsmittelebene ***M-M*** (vgl. Fig. 7) der Führungsnut 27 liegt und der das Winden von Federkörpern vereinfacht.

Fig. 6 zeigt ebenfalls einen zweiteiligen Umformdom 16 mit einem oberen Domabschnitt 16a und einem unteren Domabschnitt 16b. Bei dieser Ausgestaltung handelt es sich um dieselbe, wie sie in den Fig. 1 bis 3 sowie 9 bis 11 K dargestellt ist. Der Biegeabschnitt mit der kreisförmigen Biegefläche 35 ist nach oben gerundet, wie dies aus Fig. 3 oder den Fig. 9 und 10 gut ersichtlich ist, wobei die rechte Darstellung der Fig. 6 die Vorderansicht des oberen Umformdomabschnittes 16a (Blickrichtung von links in der linken Darstellung) zeigt.

Die in den Figuren geschilderten Beispiele zeigen die Herstellung rechtsgewundener Federn. Selbstverständlich besteht bei Verwendung der Erfindung gleichermaßen auch die Möglichkeit zur Herstellung linksgewundener Federn, auch wenn dies nicht in den Figuren gezeigt ist. Um linksgewundene Federn herzustellen, ist es dann nur erforderlich, den Umformdom 16 und die Drahtführung 5 durch einen neuen Umformdorn und eine neue Drahtführung zu ersetzen, wobei jedes dieser Elemente in einer zu den in den Figuren gezeigten Darstellungen um eine senkrecht zur Längsmittelebene ***M-M*** und durch die Längsmittelachse des Drahtführungskanals (Führungsnut 27) verlaufende Ebene gespiegelten Anordnung ausgeführt ist.

Die Fig. 7 und 8 zeigen nun jeweils zweiteilige Umformdome 16 mit Schließfunktion:

Bei der Ausführungsform gemäß Fig. 7 sind der obere Domabschnitt 16a und der untere Domabschnitt 16b um eine Drehachse 36 (über einen nicht gezeigten Mechanismus bzw. Antrieb) scherenförmig zueinander verschwenkbar. In der geschlossenen Stellung (linke Darstellung der Fig. 7) liegt der Draht in einem Drahtführungskanal 27 mit einem geschlossenen Querschnitt, so daß der Draht in dieser geschlossenen Position des Umformdomes 16 beim Durchlauf durch diesen vollständig umschlossen ist.

In dieser geschlossenen Position überdeckt der obere Domabschnitt 16a an seiner Außenseite (in Fig. 7: links) mit einer nach unten ragenden Nase 37 die äußere Fläche 31 des unteren Dornabschnittes 16b, in dem der Führungskanal 27 ausgebildet ist.

Aus der geschlossenen Position der linken Darstellung in Fig. 7 läßt sich die Domeinheit 6 durch scherenartiges Aufklappen um die Drehachse 36 in eine geöffnete Position überführen, wie sie in der rechten Darstellung der Fig. 7 gezeigt ist. Nunmehr wird zwischen der nach unten ragenden vorderen Nase 37 des oberen Dornabschnittes 16a und der Begrenzungswand 32 eine Öffnung 46 gebildet, durch welche ein Draht 10 von außen in die Führungsnut 27 hinein- oder aus dieser herausgeführt werden kann.

Die Nasen 37 und 29 stützen sich in der geschlossenen Stellung des Umformdornes 16 gegenseitig nach außen hin ab, wodurch eine erhöhte Steifigkeit beim Biegen nach vom (also nach links in Fig. 7) erreicht wird.

In Fig. 8 ist schließlich eine weitere Ausführungsform eines zweiteiligen Umformdomes 16 dargestellt, wieder links in der geschlossenen und rechts in der geöffneten Position.

Hierbei sind der obere Domabschnitt 16a und der untere Domabschnitt 16b in der geöffneten Position (rechte Darstellung in Fig. 8) nicht mehr miteinander verbunden. Vielmehr sind zur Schaffung der Öffnung 46 für einen Zugang in die Führungsnut 27 die beiden Domabschnitte 16a und 16b parallel, in ungeänderter relativer Ausrichtung zueinander, auseinandergefahren, was ebenfalls durch einfache Mechanismen (wie Kniehebel, Spreizelemente oder eine Kurvensteuerung, aber auch durch motorische Antriebe, alles in der Figur nicht dargestellt) erfolgen kann und dem Fachmann ein hierfür geeigneter Mechanismus bzw. Antrieb geläufig ist.

Zusätzlich ist bei dieser Ausführungsform der obere Domabschnitt 16a aus zwei miteinander verbundenen Elementen 38 (Domteil 1) sowie 39 (Domteil 2) zusammengesetzt. Damit kann z. B. eine abgerundete Biegefläche 35" o. ä. auch in einem Mittelstück des Umformdomes 16 realisiert werden.

Der Aufbau des Umformdomes 16 in mehrteiliger Form vereinfacht die Herstellung der einzelnen Dornteile 16a, 16b, 38 bzw. 39 und ermöglicht eine Veränderung der Form des Kanals 33 bzw. der Formflächen 28 und 35 durch den Austausch eines der Dornabschnitte 16a, 16b oder eines Dornteiles 38 bzw. 39.

Durch den Einsatz beweglicher Domabschnitte kann der Umformdom 16 aus den Fig. 7 und 8 auch als Greifer ausgeführt werden, der den Draht 10, einen Schenkel oder den Federkörper greifen und positionieren kann, was sich als eine weitere Möglichkeit der Benutzung einer solchen Dorneinheit ergibt. Hierfür wird der Umformdorn 16 auch in Zuführrichtung ***s*** des Drahtes beweglich ausgeführt und die Tiefe ***T*** der Führungsnut 27 etwas kleiner als der Drahtdurchmesser ***d*** gewählt, um in der geschlossenen Stellung beider Dornabschnitte 16a und 16b ein Festhalten des Drahtes zwischen ihnen zu erreichen.

Die Einbaurichtung des Führungskanals 27, nämlich z. B. nach oben (wie in Fig. 4) oder nach unten (wie in Fig. 5 und 6), ist beliebig und je nach Anwendung bzw. gewünschter Federform individuell wählbar.

Neben der aufgezeigten Ausführung mit einem abgerundeten Domabschnitt 35 bzw. 35' bzw. 35" sind auch viele weitere, mögliche Abwandlungen denkbar. So hat es sich als günstig herausgestellt, wenn z. B. die Stirnfläche des Domes 16 zusätzlich abgeschliffen wird, um für den Draht keinerlei Hindernis darzustellen. Die Stirnfläche ist dabei meist als entsprechende Freiformfläche ohne genaue geometrische Definition ausgeführt.

Die Fig. 9 und 10 zeigen die Umformelemente aus Fig. 3 in einem Zustand des Abbiegens eines nach vorne gerichteten Schenkels 40 aus zwei unterschiedlichen Perspektiven: Fig. 9 zeigt eine perspektivische Ansicht von schräg vorne, während Fig. 10 eine perspektivische Ansicht der Anordnung schräg von hinten darstellt.

Dabei läuft der Draht 10 in der Führungsnut 27 und wird über eine entsprechende Aussparung 41 am Umformwerkzeug 15 bei einer Bewegung desselben nach vorne an der Nase 29 abgebogen.

Am Ende der Führungsnut 27 ist der Übergang von dieser in die Biegerichtung nach außen hin durch eine an der Nase 29 angebrachte Abrundung 42 begünstigt.

Schließlich sind in perspektivischen Prinzipdarstellungen der verschiedenen Umformelemente in den Fig. 11A bis 11K verschiedene Stadien bei der Herstellung einer Feder 43 mit abgewinkelten Schenkeln 44 dargestellt. Dabei zeigen die jeweils links und rechts nebeneinander dargestellten Zeichnungen denselben Arbeitsschritt, jedoch aus zwei unterschiedlichen Perspektiven, wobei zudem in den linken Darstellungen auch noch durch Pfeile die Bewegungsabfolgen der einzelnen Werkzeuge angegeben sind.

Die Fig. 11A und 11B zeigen einen Zustand, in dem der Draht 10 durch die Drahtführung 5 und die Führungsnut des unteren Domabschnittes 16b über den Umformdom 16 hinaustransportiert wurde. Durch eine Bewegung des Umformwerkzeuges 15 in Richtung auf den Umformdom 16 und von oben nach unten (Bewegungen entlang der Bewegungsachsen ***t*** und ***v***) wird der Draht 10 an der hinteren Kante des Umformdornes 16 (und zwar an dessen unterem Domabschnitt 16b) abgebogen und damit ein erster abgewinkelter Schenkel 44 hergestellt.

Anschließend wird das Umformwerkzeug 15 nach rechts vom Draht 10 weggefahren, hinten um diesen herumgeführt, abgesenkt und von unten wieder an dem Draht 10 angelegt. Gleichzeitig wurde der Draht 10 um ein weiteres Stück vortransportiert, der Umformdorn 16 abgesenkt und ein Stück nach hinten versetzt, um die abgerundete Biegefläche 35 an den Draht 10 anzulegen (Stellung gemäß den Fig. 11C und 11D).

Sodann wird durch ein Anheben des Umformwerkzeuges 15 und durch Aktivierung des Drahtvorschubs ein Federkörper 47 durch Winden erzeugt. Die Steigungseinrichtung 8 kann zur Erzeugung des Abstandes zwischen den einzelnen Windungen senkrecht zum Draht 10 bewegt werden Dieser Zustand ist in den Fig. 11E und 11F gezeigt.

Nach Fertigstellung des Federkörpers 47 wird das Umformwerkzeug 15 vom Draht 10 weggefahren, hinten um diesen herumgeführt und von hinten im Inneren des Federkörpers 47 positioniert. Nun wird der zweite Schenkel 44 durch Aktivierung des Drahtvorschubes und anschließendes Absenken des Umformwerkzeuges 15 abgebogen. Diese Abbiegung kann entweder erneut (wie zu Beginn) in der Führungsnut 27 des Umformdomes 16 oder aber auf der Nase 29 erfolgen (vgl. Fig. 11G und 11H).

Schließlich wird, wie in den Fig. 11J und 11K gezeigt, durch Zurückfahren des Umformdomes 16 und des Umformwerkzeuges 15 die Feder 43 freigegeben. Durch Vorschieben des Drahtes 10 wird die entsprechende Schenkellänge hergestellt und die fertige Feder 43 durch Anheben des Gegenmessers 30 und durch Absenken des Messers 21 abgetrennt.

Anschließend kann der Prozeß zur Herstellung einer neuen Feder wieder beginnen.

## Patentansprüche

1. Federherstellungsmaschine (1) mit einem Maschinengestell (2), auf dem ein Drahteinzug (4) und eine Drahtführung (5) zur Zuführung eines Drahtes (10) in einer Zuführrichtung (s), ferner ein der Drahtführung (5) nachgeschalteter, senkrecht zum zugeführten Draht (10) sowohl in Höhenrichtung (w), als auch in Richtung (x) senkrecht zum Maschinengestell (2) verfahrbarer Dom (16) und nach diesem ein parallel (t) zur Drahtzuführrichtung (s) sowie in zwei zueinander und jeweils zur Drahtzuführrichtung (s) senkrechten Richtungen (y, v) verfahrbares Umformwerkzeug (15) angebracht sind,
***dadurch gekennzeichnet, daß*** der Dom (16) einen Drahtführungskanal (27) aufweist, der im Dorn (16) in einem Abstand von dessen vom Maschinengestell (2) abgewandter äußeren Seitenwand (31) ausgebildet ist, durch den der zugeführte Draht (10) durch den Dom (16) zum Umformwerkzeug (15) führbar und ferner über eine Öffnung (46) des Domes (16) in den Drahtführungskanal (27) einführbar ist.

2. Federherstellungsmaschine nach Anspruch 1, **dadurch gekennzeichnet, daß** der Drahtführungskanal in Form einer Führungsnut (27) ausgebildet ist.

3. Federherstellungsmaschine nach Anspruch 2, **dadurch gekennzeichnet, daß** die Führungsnut (27) eine Nuttiefe (T) hat, die mindestens dem Durchmesser (d) des Drahtes (10) entspricht.

4. Fedefierstellungsmaschine nach einem der Ansprüche 2 oder 3, **dadurch gekennzeichnet, daß** die Führungsnut (27) an ihrem vom Maschinengestell (2) abgewandten Seitenschenkel über eine senkrecht zur Längsmittelebene (M-M) des Drahtführungskanals (27) und parallel (t) zur Drahtzuführrichtung (s) verlaufende ebene Begrenzungswand (32) mit der äußeren Seitenwand (31) des Domes (16) verbunden ist.

5. Federherstellungsmaschine nach Anspruch 4, **dadurch gekennzeichnet, daß** die ebene Begrenzungswand (32), senkrecht zur Drahtzuführrichtung (s), eine Breite (B) aufweist, die größer als der Drahtdurchmesser (d) ist.

6. Federherstellungsmaschine nach einem der Ansprüche 4 bis 5, **dadurch gekennzeichnet, daß** die Öffnung (46) zum Einführen des Drahtes (10) in den Drahtführungskanal (27) direkt neben der Begrenzungswand (32) verläuft und sich über die gesamte Länge (L) des Domes (16) in Drahtzuführrichtung (s) hinweg erstreckt.

7. Federherstellungsmaschine nach Anspruch 6, **dadurch gekennzeichnet, daß** die Öffnung (46) zum Einführen des Drahtes (10) in den Drahtführungskanal (27) senkrecht zur ebenen Begrenzungswand (32) eine Öffnungsweite (h) aufweist, die mindestens dem Drahtdurchmesser (d) entspricht.

8. Federherstellungsmaschine nach einem der Ansprüche 1 bis 7, **dadurch gekennzeichnet, daß** der Dom (16) zweiteilig aufgebaut ist und einen oberen (16a) sowie einen unteren (16b) Domabschnitt umfaßt.

9. Federherstellungsmaschine nach Anspruch 8, **dadurch gekennzeichnet, daß** beide Domabschnitte (16a, 16b) zur Schaffung der Öffnung (46) zum Einführen des Drahtes (10) in den Drahtführungskanal (27) aus einer geschlossenen Stellung, in welcher der in einem der beiden Domabschnitte (16b) ausgebildete und zur Trennfläche zwischen beiden Dornabschnitten (16a, 16b) hin offene Drahtführungskanal (27) vom anderen Domabschnitt (16a) vollständig überdeckt und verschlossen ist, in eine geöffnete Stellung verbringbar sind, in welcher der Drahtführungskanal (27) geöffnet ist und die Öffnung (46) zum Einführen des Drahtes (10) in ihn zwischen beiden Dornabschnitten (16a, 16b) geschaffen wird.

10. Federherstellungsmaschine nach Anspruch 9, **dadurch gekennzeichnet, daß** die beiden Domabschnitte (16a, 16b) um eine gemeinsame Gelenkstelle (36) zueinander verschwenkbar und dabei scherenförmig aufklappbar sind.

11. Fedefierstellungsmaschine nach Anspruch 9, **dadurch gekennzeichnet, daß** beide Domabschnitte (16a, 16b) zur Einnahme der geöffneten Stellung unter Beibehaltung ihrer Ausrichtung auseinander bewegbar sind.

12. Federherstellungsmaschine nach einem der Ansprüche 9 bis 11, **dadurch gekennzeichnet, daß** der Domabschnitt (16b), in dem der Drahtführungskanal (27) ausgebildet ist, in der geschlossenen Stellung des Domes (16) an dessen Außenseite von einer vom anderen Domabschnitt (16b) vorragenden Nase (37) überdeckt wird, die in der geschlossenen Stellung gegen die äußere Begrenzungsfläche (31) des den Drahtführungskanal (27) enthaltenden Domabschnittes (16b), diesen überdeckend, flächig anliegt.

13. Federherstellungsmaschine nach einem der Ansprüche 1 bis 12, **dadurch gekennzeichnet, daß** am Dom (16) zusätzlich eine kreisbogenförmige Biegefläche (35; 35'; 35") zur Biegeanlage des zugeführten Drahtes (10) ausgebildet ist, wobei die Krümmungsachse (A) der Biegefläche (35; 35'; 35") senkrecht zur Zuführrichtung (s) des Drahtes (10) liegt.

14. Federherstellungsmaschine nach Anspruch 13, **dadurch gekennzeichnet, daß** die Biegefläche (35; 35'; 35") in einer Richtung senkrecht zur Längsmittelebene (M-M) des Drahtführungskanals (27) versetzt am Dom (16) angebracht ist.

15. Federherstellungsmaschine nach Anspruch 14, **dadurch gekennzeichnet, daß** die Krümmungsachse (A) der Biegefläche (35; 35") senkrecht zur Längsmittelebene (M-M) des Drahtführungskanals (27) liegt.

16. Federherstellungsmaschine nach Anspruch 14, **dadurch gekennzeichnet, daß** die Krümmungsachse (A) der Biegefläche (35") parallel zur Längsmittelebene (M-M) des Drahtführungskanals (27) liegt.

17. Fedefierstellungsmaschine nach einem der Ansprüche 9 bis 12 oder einem der Ansprüche 13 bis 16, soweit diese auf einen der Ansprüche 9 bis 12 rückbezogen sind, **dadurch gekennzeichnet, daß** die Tiefe (T) der Führungsnut (27) kleiner als der Durchmesser (d) des Drahtes (10) ist und der Dom (16) auch noch in Zuführrichtung (s) des Drahtes (10) verfahrbar ist.

## Claims

1. Spring production machine (1) with a machine frame (2) on which are arranged a wire draw-in (4) and a wire guide (5) for feeding a wire (10) in a feed direction (s), in addition a mandrel (16) located downstream of the wire guide (5), said mandrel being able to travel perpendicular to the fed wire (10) both in the height direction (w) and in the direction (x) perpendicular to the machine frame (2), and downstream of it a forming tool (15) which can travel parallel (t) to the wire feed direction (s) and in two directions (y, v) perpendicular to each other and in each case to the wire feed direction (s),
***characterised in that*** the mandrel (16) has a wire guide channel (27), which is constructed in the mandrel (16) at a distance from its outer lateral wall (31) that faces away from the machine frame (2), through which said channel the fed wire (10) can be guided through the mandrel (16) to the forming tool (15) and moreover can be inserted via an opening (46) in the mandrel (16) into the wire guide channel (27).

2. Spring production machine according to claim 1 **characterised in that** the wire guide channel is constructed in the shape of a guide groove (27).

3. Spring production machine according to claim 2 **characterised in that** the guide groove (27) has a groove depth (T) which is at least equal to the diameter (d) of the wire (10).

4. Spring production machine according to any of claims 2 or 3 **characterised in that** the guide groove (27) is connected by its side flank that faces away from the machine frame (2) to the outer lateral wall (31) of the mandrel (16) via a flat boundary wall (32) running perpendicularly to the longitudinal mid-plane (M-M) of the wire guide channel (27) and parallel (t) to the wire feed direction (s).

5. Spring production machine according to claim 4 **characterised in that** the flat boundary wall (32), perpendicular to the wire feed direction (s), has a breadth (B) that is greater than the wire diameter (d).

6. Spring production machine according to any of claims 4 to 5 **characterised in that** the opening (46) for inserting the wire (10) into the wire guide channel (27) runs directly next to the boundary wall (32) and extends along the entire length (L) of the mandrel (16) in the wire feed direction (s).

7. Spring production machine according to claim 6 **characterised in that** the opening (46) for inserting the wire (10) into the wire guide channel (27) has an opening height (h) perpendicular to the flat boundary wall (32) which is at least equal to the wire diameter (d).

8. Spring production machine according to any of claims 1 to 7 **characterised in that** the mandrel (16) is assembled in two parts and comprises an upper (16a) and a lower (16b) mandrel section.

9. Spring production machine according to claim 8 **characterised in that** the two mandrel sections (16a, 16b) for creating the opening (46) for inserting the wire (10) into the wire guide channel (27) can be conveyed from a closed position in which the wire guide channel (27) constructed in one of the two mandrel sections (16b) and open towards the separating area between the two mandrel sections (16a, 16b) is completely covered and closed by the other mandrel section (16a) into an open position in which the wire guide channel (27) is opened and the opening (46) is created for inserting the wire (10) into it between the two mandrel sections (16a, 16b).

10. Spring production machine according to claim 9 **characterised in that** the two mandrel sections (16a, 16b) can be pivoted with respect to each other about a common articulated point (36) and thus can be opened with a scissor action.

11. Spring production machine according to claim 9 **characterised in that** the two mandrel sections (16a, 16b) can be moved apart from each other to adopt the opened position while retaining their orientation.

12. Spring production machine according to any of claims 9 to 11 **characterised in that** the mandrel section (16b) in which the wire guide channel (27) is constructed is overlapped on its outer side when in the closed position of the mandrel (16) by a nose (37) projecting from the other mandrel section (16b), said nose in the closed position abutting in a planar manner the outer boundary area (31) of the mandrel section (16b) containing the wire guide channel (27), overlapping it.

13. Spring production machine according to any of claims 1 to 12 **characterised in that** in addition a circular-shaped bending area (35; 35'; 35") is constructed on the mandrel (16) for the bending facility of the fed wire (10), the axis of curvature (A) of the bending area (35; 35'; 35") lying perpendicular to the feed direction (s) of the wire (10).

14. Spring production machine according to claim 13 **characterised in that** the bending area (35; 35'; 35") is arranged offset on the mandrel (16) in a direction perpendicular to the longitudinal mid-plane (M-M) of the wire guide channel (27).

15. Spring production machine according to claim 14 **characterised in that** the axis of curvature (A) of the bending area (35; 35") lies perpendicular to the longitudinal mid-plane (M-M) of the wire guide channel (27).

16. Spring production machine according to claim 14 **characterised in that** the axis of curvature (A) of the bending area (35") lies parallel to the longitudinal mid-plane (M-M) of the wire guide channel (27).

17. Spring production machine according to any of claims 9 to 12, or any of claims 13 to 16 insofar as these are related back to any of claims 9 to 12, **characterised in that** the depth (T) of the guide groove (27) is less than the diameter (d) of the wire (10) and the mandrel (16) can also be moved in the feed direction (s) of the wire (10).

## Revendications

1. Machine de fabrication de ressorts (1) avec un bâti de machine (2), sur lequel sont installés un introducteur de fil (4) et un guide-fil (5) pour amener un fil (10) dans une direction d'alimentation (s), en outre un mandrin (16) placé en aval du guidage de fil (5) et déplaçable perpendiculairement au fil amené (10), aussi bien dans le sens de la hauteur (w) que dans la direction (x) perpendiculairement au bâti de machine (2) et, en aval de celui-ci, un outil de formage (15) déplaçable parallèlement (t) à la direction d'alimentation du fil (s) ainsi que dans deux directions (y, v) perpendiculaires l'une à l'autre et chaque fois à la direction d'alimentation du fil (s), **caractérisée en ce que** le mandrin (16) présente un canal de guidage de fil (27), qui est réalisé dans le mandrin (16) à une distance de la paroi latérale extérieure (31) de celui-ci située à l'opposé du bâti de machine (2), par lequel le fil amené (10) peut être guidé à travers le mandrin (16) jusqu'à l'outil de formage (15) et être en outre introduit dans le canal de guidage de fil (27) par un orifice (46) du mandrin (16).

2. Machine de fabrication de ressorts selon la revendication 1, **caractérisée en ce que** le canal de guidage de fil est réalisé sous la forme d'une rainure de guidage (27).

3. Machine de fabrication de ressorts selon la revendication 2, **caractérisée en ce que** la rainure de guidage (27) présente une profondeur de gorge (T), qui correspond au moins au diamètre (d) du fil (10).

4. Machine de fabrication de ressorts selon l'une quelconque des revendications 2 et 3, **caractérisée en ce que** la rainure de guidage (27) est, sur son côté situé à l'opposé du bâti de machine (2), reliée à la paroi latérale extérieure (31) du mandrin (16) par une paroi de limitation plane (32) s'étendant perpendiculairement au plan médian longitudinal (M-M) du canal de guidage de fil (27) et parallèlement (t) à la direction d'alimentation du fil (s).

5. Machine de fabrication de ressorts selon la revendication 4, **caractérisée en ce que** la paroi de limitation plane (32) présente, perpendiculairement à la direction d'alimentation du fil (s), une largeur (B) qui est supérieure au diamètre (d) du fil.

6. Machine de fabrication de ressorts selon l'une quelconque des revendications 4 à 5, **caractérisée en ce que** l'orifice (46) servant à introduire le fil (10) dans le canal de guidage de fil (27) est situé directement à côté de la paroi de limitation (32) et s'étend sur toute la longueur (L) du mandrin (16) dans la direction d'alimentation du fil (s).

7. Machine de fabrication de ressorts selon la revendication 6, **caractérisée en ce que** l'orifice (46) servant à introduire le fil (10) dans le canal de guidage de fil (27) présente, perpendiculairement à la paroi de limitation plane (32), une largeur d'orifice (h) qui correspond au moins au diamètre (d) du fil.

8. Machine de fabrication de ressorts selon l'une quelconque des revendications 1 à 7, **caractérisée en ce que** le mandrin (16) est constitué de deux parties et comprend une partie de mandrin supérieure (16a) et une partie de mandrin inférieure (16b).

9. Machine de fabrication de ressorts selon la revendication 8, **caractérisée en ce que** les deux parties de mandrin (16a, 16b) destinées à créer l'orifice (46) servant à introduire le fil (10) dans le canal de guidage de fil (27), peuvent être amenées d'une position fermée, dans laquelle le canal de guidage de fil (27) pratiqué dans l'une des deux parties de mandrin (16b) et ouvert en direction de la interface de jonction entre les deux parties de mandrin (16a, 16b) est entièrement couvert et fermé par l'autre partie de mandrin (16a), à une position ouverte dans laquelle le canal de guidage de fil (27) est ouvert et l'orifice (46) servant à introduire le fil (10) dans celui-ci est créé entre les deux parties de mandrin (16a, 16b).

10. Machine de fabrication de ressorts selon la revendication 9, **caractérisée en ce que** les deux parties de mandrin (16a, 16b) peuvent pivoter l'une par rapport à l'autre autour d'un point d'articulation commun (36) et peuvent ainsi être rabattues à la manière de cisailles.

11. Machine de fabrication de ressorts selon la revendication 9, **caractérisée en ce que** les deux parties de mandrin (16a, 16b) peuvent être écartées l'une de l'autre pour occuper la position ouverte tout en conservant leur alignement.

12. Machine de fabrication de ressorts selon l'une quelconque des revendications 9 à 11, **caractérisée en ce que** la partie de mandrin (16b), dans laquelle le canal de guidage de fil (27) est pratiqué, est couverte dans la position fermée du mandrin (16), sur le côté extérieur de celui-ci, par un ergot (37) saillant sur l'autre partie de mandrin (16a), qui est plaqué à plat, dans la position fermée, contre la face de limitation extérieure (31) de la partie de mandrin (16b) présentant le canal de guidage de fil (27) en recouvrant celui-ci.

13. Machine de fabrication de ressorts selon l'une quelconque des revendications 1 à 12, **caractérisée en ce qu'**une surface de courbure en arc de cercle (35; 35'; 35") est formée en plus sur le mandrin (16) pour le dispositif de cintrage du fil amené (10), sachant que l'axe de courbure (A) de la surface de courbure (35; 35'; 35") est perpendiculaire à la direction d'alimentation (s) du fil (10).

14. Machine de fabrication de ressorts selon la revendication 13, **caractérisée en ce que** la surface de courbure (35; 35'; 35") est réalisée sur le mandrin (16) avec un décalage dans une direction perpendiculaire au plan médian longitudinal (M-M) du canal de guidage de fil (27).

15. Machine de fabrication de ressorts selon la revendication 14, **caractérisée en ce que** l'axe de courbure (A) de la surface de courbure (35; 35") est perpendiculaire au plan médian longitudinal (M-M) du canal de guidage de fil (27).

16. Machine de fabrication de ressorts selon la revendication 14, **caractérisée en ce que** l'axe de courbure (A) de la surface de courbure (35") est parallèle au plan médian longitudinal (M-M) du canal de guidage de fil (27).

17. Machine de fabrication de ressorts selon l'une quelconque des revendications 9 à 12 ou l'une quelconque des revendications 13 à 16, dans la mesure où celles-ci sont dépendantes de l'une des revendications 9 à 12, **caractérisée en ce que** la profondeur (T) de la rainure de guidage (27) est inférieure au diamètre (d) du fil (10) et le mandrin (16) est également encore déplaçable dans la direction d'alimentation (s) du fil (10).
